# EUROPÄISCHE PATENTANMELDUNG

(11) **EP 2 056 263 A1**
(43) Veröffentlichungstag der Anmeldung: **06.05.2009**
(21) Anmeldenummer: 07015593.2
(22) Anmeldetag: 08.08.2007
(51) Int. Cl.: G07F 17/12

(54) **Fachanlage; Verfahren für Datentransfer an Fachanlage**

(71) Anmelder: Deutsche Post AG, 53113 Bonn (DE)
(72) Erfinder: Benz, Ramin, 53115 Bonn (DE); Frankenberg, Steffen, 53359 Rheinbach (DE); Kunz, Joachim, 53111 Bonn (DE); Ley, Thorsten, 53117 Boon (DE)
(74) Vertreter: Jostarndt, Hans-Dieter

(57) **Zusammenfassung**

Die Erfindung betrifft eine Fachanlage (10), umfassend mehrere Fächer (11) zur Einstellung und Abholung von Gegenständen, wobei die Fachanlage eine Bedieneinheit (20) mit einer Steuereinheit (21) zur Steuerung der Fachanlage (10) umfasst. Die Bedieneinheit (20) umfasst eine Kommunikationseinrichtung (40;40';40") mit Mitteln zum Abruf von Daten von der Steuereinheit (21) und zur Übertragung der abgerufenen Daten an ein mobiles Gerät (30;30';30").

Die Erfindung betrifft ferner ein Verfahren für den Datentransfer an der erfindungsgemäßen Fachanlage.

## Beschreibung

Die Erfindung betrifft eine Fachanlage mit mehreren Fächern zur Einstellung und Abholung von Gegenständen, wobei die Fachanlage eine Bedieneinheit mit einer Steuereinheit zur Steuerung der Fachanlage umfasst.

Die Erfindung betrifft ferner ein Verfahren für den Datentransfer an einer solchen Fachanlage.

Bei der Zustellung von Postsendungen und der Lieferung von Waren ist es bekannt, elektronische Fachanlagen einzusetzen. Solche Fachanlagen sind dazu ausgebildet, Postsendungen oder Waren in mehreren Fächern aufzunehmen. Die Fachanlagen können unterschiedlich ausgebildet sein. Beispielsweise kann es sich um übliche Schließfachanlagen mit mehreren Fächern handeln, die jeweils durch einen Schließmechanismus verschlossen und geöffnet werden können, wobei die Ansteuerung der Schließmechanismen und der gesamten Funktionen der Anlage über eine zentrale Steuereinheit der Schließfachanlage erfolgt. Auch bei anderen Bauformen von Fachanlagen wie beispielsweise Paternosteranlagen oder sonstigen Bauten mit inneren Regalsystemen ist üblicherweise eine zentrale Steuereinheit vorgesehen.

Um einen geographisch großen Bereich mit Fachanlagen abdecken zu können, werden oftmals mehrere Fachanlagen zu einem System aus Fachanlagen zusammengestellt, wobei jede Fachanlage in Verbindung mit einer zentralen Einheit steht, welche die Daten der Fachanlagen zentral verwaltet. Beispielsweise werden in der zentralen Datenverwaltung Zugangscodes für die Fachanlagen erzeugt und über eine Datenleitung an die jeweilige Anlage übermittelt. Möchte ein Empfänger eine für ihn in der Fachanlage deponierte Postsendung bzw. Ware abholen, gibt er einen Zugangscode ein, der ihm zuvor von der zentralen Verwaltungseinheit übermittelt wurde. Der Zugangscode wird entweder durch die Fachanlage selbst überprüft oder die Überprüfung findet durch die zentrale Verwaltungseinheit statt, indem die Fachanlage eine Datenverbindung zu dieser herstellt.

Ferner verwaltet die zentrale Einheit üblicherweise Kundendaten und löst die Benachrichtigung eines Empfängers aus, sobald eine Postsendung oder Ware für diesen in einem Fach einer Fachanlage hinterlegt wurde. Dazu muss der zentralen Verwaltungseinheit zuvor über eine Datenleitung die Information übermittelt werden, dass eine Sendung für einen Empfänger eingestellt wurde. Zusammen mit solchen Daten werden üblicherweise weitere Informationen wie Datum und Zeit der Einstellung erfasst und übermittelt.

Auch Zugangsprofile verschiedener Nutzer der Fachanlagen werden in der zentralen Einheit verwaltet und bei Bedarf abgerufen. Beispielsweise identifiziert sich der Zusteller einer Postsendung mit einer Identifikationskarte oder einem Identifikationscode über eine Bedieneinheit einer Paketfachanlage und bekommt je nach Zuordnung zu einem Benutzerprofil ein bestimmtes Startmenü auf einem Bedienmonitor angezeigt. Ein Servicetechniker kann so Zugriff auf alle Fächer und Funktionen einer Fachanlage haben, während ein Zusteller nur Zugriff auf Zustellfunktionen und ein Empfänger nur Zugriff auf Empfängerfunktionen erhält. Einzelne Empfänger können ferner Zugriff auf Retourenfunktionen haben, was anderen Empfängern nicht angeboten wird. Auch diese Zuordnung einer Person zu einer bestimmten Benutzergruppe, erfolgt üblicherweise durch Abruf eines Benutzerprofils von der zentralen Datenverwaltungseinheit.

Beispielsweise offenbart die deutsche Patentanmeldung DE 102 38 340 A1 eine Paketfachanlage, bei der Ereignisse wie das Einstellen und Abholen von Sendungen oder der Ablauf von Zeitintervallen an der Paketfachanlage ausgewertet und Funktionsmodulen zugeordnet werden. Anhand der Zuordnung zu einem Modul werden Funktionsaufrufe an eine zentrale Verwaltungskomponente gesendet. Die zentrale Verwaltungskomponente verarbeitet die Funktionsaufrufe und sendet gegebenenfalls Daten an die Paketfachanlage zurück. Insbesondere erzeugt und versendet die zentrale Verwaltungskomponente Benachrichtigungen für Empfänger von Sendungen, sobald sie von einer Paketfachanlage die Nachricht erhalten hat, dass eine Sendung für einen bestimmten Empfänger eingestellt wurde.

Um eine solche Steuerung einer Fachanlage durch Software zu gewährleisten, ist es vorteilhaft, wenn die Fachanlage dauerhaft über eine Online-Verbindung mit einer oder mehreren zentralen Verwaltungseinheiten verbunden ist. Dabei kann beispielsweise eine DSL- oder Standardstandleitung zum Einsatz kommen. Um die Verbreitung von Fachanlagen auch in ländlichen oder anderen weniger frequentierten Gebieten voranzutreiben, stellen solche Verbindungen jedoch einen sehr großen Kostenfaktor dar. Ferner ist gegebenenfalls nicht in allen Gebieten eine ausreichende Infrastruktur mit Datenleitungen gegeben.

Aufgabe der Erfindung ist es daher, eine Fachanlage bereitzustellen, die es auf einfache Weise und ohne Online-Verbindung ermöglicht, Daten zwischen einer zentralen Datenverarbeitungseinheit und der Fachanlage zu übertragen.

Erfindungsgemäß wird diese Aufgabe durch eine Fachanlage mit den Merkmalen des unabhängigen Anspruches 1 gelöst. Vorteilhafte Weiterbildungen der Fachanlage ergeben sich aus den Unteransprüchen 9. Die Aufgabe wird ferner durch ein Verfahren nach Anspruch 18 gelöst. Vorteilhafte Ausführungsformen des Verfahrens ergeben sich aus den Unteransprüchen 19-32.

Die Erfindung umfasst eine Fachanlage mit mehreren Fächern zur Einstellung und Abholung von Gegenständen, wobei die Fachanlage eine Bedieneinheit mit einer Steuereinheit zur Steuerung der Fachanlage aufweist. Die Bedieneinheit umfasst erfindungsgemäß eine Kommunikationseinrichtung mit Mitteln zum Abruf von Daten von der Steuereinheit und zur Übertragung der abgerufenen Daten an ein mobiles Gerät. Vorzugsweise umfasst die Kommunikationseinrichtung auch Mittel zum Empfang von Daten von einem mobilen Gerät und zur Verarbeitung der Daten in der Steuereinheit der Fachanlage.

In einem Ausführungsbeispiel der Erfindung umfasst die Bedieneinheit Mittel zur Erfassung von Identifikationen von Gegenständen, wobei diese Mittel so ausgebildet sind, dass die Identifikationen direkt von den Gegenständen erfassbar sind oder die Identifikationen von dem mobilen Gerät an die Bedieneinheit übermittelbar sind. Ferner kann die Bedieneinheit Mittel zur Erfassung von Empfängeridentifikationen umfassen, wobei diese Mittel ebenfalls so ausgebildet sind, dass die Empfängeridentifikation über ein Eingabemittel eingebbar ist oder die Empfängeridentifikation von dem mobilen Gerät an die Bedieneinheit übermittelbar ist. Die Steuereinheit weist vorzugsweise Mittel zur Zuordnung einer Empfängeridentifikation zu der Identifikation eines Gegenstands auf.

In einem bevorzugten Ausführungsbeispiel der Erfindung steht die Steuereinheit in Verbindung mit einem Codeerzeugungsmittel zur Erzeugung eines Zugangscodes für die Fachanlage. In diesem Fall weist die Steuereinheit vorzugsweise Mittel zur Zuordnung jeweils eines im Codeerzeugungsmittel erzeugten Zugangscodes zu Identifikationsdaten eines Gegenstands und/oder einer Empfängeridentifikation auf. Die Steuereinheit weist Mittel zur Erzeugung eines Datenpakets aus einem Zugangscode und den zugeordneten Identifikationsdaten eines Gegenstands und/oder einer Empfängeridentifikation auf. Die Kommunikationseinrichtung umfasst wiederum Mittel zum Abruf dieses Datenpakets von der Steuereinheit und zur Übertragung des abgerufenen Datenpakets an ein mobiles Gerät.

Das mobile Gerät ist vorzugsweise mit einer zentralen Datenverwaltungseinheit verbindbar, welche Mittel zum Empfangen von Daten von dem mobilen Gerät umfasst. Die zentrale Datenverwaltungseinheit umfasst dabei Mittel zum Senden von Daten an das mobile Gerät, während das mobile Gerät Mittel zum Empfangen von Daten von der zentralen Datenverwaltungseinheit aufweist.

Diese zentrale Datenverwaltungseinheit weist Mittel zum Auslesen eines Zugangscodes aus einem Datensatz und Mittel zur Erzeugung einer Nachricht an einen Empfänger auf, wobei die Nachricht den ausgelesenen Zugangscode enthält.

Vorzugsweise steht die Steuereinheit in Verbindung mit einer Speichereinheit, in welcher Daten hinterlegbar sind.

Das mobile Gerät kann ein Handscanner sein und/oder sich an einem Fahrzeug befinden. Die Kommunikationseinrichtung kann eine Bluetooth-Schnittstelle, eine Kabelschnittstelle und/oder eine Andockstation zur Aufnahme eines mobilen Gerätes und zur Kommunikation mit dem mobilen Gerät umfassen.

Das Erfassungsmittel der Bedieneinheit zur Erfassung von Identifikationsdaten von Gegenständen ist beispielsweise ein Barcodescanner, eine Tastatur und/oder ein Touchscreen. Das Erfassungsmittel der Bedieneinheit zur Erfassung von Empfängeridentifikationen kann ebenfalls eine Tastatur und/oder ein Touchscreen sein.

Die Erfindung umfasst ferner ein Verfahren für den Datentransfer einer Steuereinheit einer Fachanlage, bei dem von einer Kommunikationseinrichtung einer Bedieneinheit der Fachanlage Daten von der Steuereinheit abgerufen und an ein mobiles Gerät übertragen werden. Die übertragenen Daten werden vorzugsweise von dem mobilen Gerät an eine zentrale Datenverwaltungseinheit übertragen.

Die Kommunikationseinrichtung der Bedieneinheit empfängt ferner Daten von dem mobilen Gerät und die Steuereinheit verarbeitet diese empfangenen Daten.

In einem Ausführungsbeispiel des erfindungsgemäßen Verfahrens erfasst die Bedieneinheit Identifikationen von Gegenständen, wobei sie die Identifikationen direkt von den Gegenständen erfasst oder die Identifikationen von dem mobilen Gerät an die Bedieneinheit übermittelt.

Die Bedieneinheit kann ferner eine Empfängeridentifikation erfassen, wobei diese Empfängeridentifikation dabei über ein Eingabemittel erfasst wird oder die Empfängeridentifikation von dem mobilen Gerät an die Bedieneinheit übermittelt wird, und dass die Steuereinheit die Empfängeridentifikation zu der Identifikation eines Gegenstands zuordnet.

In einem bevorzugten Ausführungsbeispiel der Erfindung erzeugt ein Codeerzeugungsmittel in Verbindung mit der Steuereinheit einen Zugangscode für die Fachanlage. Die Steuereinheit ordnet jeweils einen im Codeerzeugungsmittel erzeugten Zugangscode zu Identifikationsdaten eines Gegenstands und/oder einer Empfängeridentifikation zu, wobei die Steuereinheit ein Datenpaket aus einem Zugangscode und den zugeordneten Identifikationsdaten eines Gegenstands und/oder einer Empfängeridentifikation erzeugt. Die Kommunikationseinrichtung ruft das Datenpaket von der Steuereinheit ab und das abgerufene Datenpaket wird an ein mobiles Gerät übermittelt.

In die Codeerzeugung durch das Codeerzeugungsmittel können die Empfängeridentifikation und/oder die Identifikation eines Gegenstands einfließen.

Das Datenpaket wird vorzugsweise von dem mobilen Gerät an die zentrale Datenverwaltungseinheit übermittelt und die zentrale Datenverarbeitungseinheit liest den Zugangscode aus einem Datensatz aus. Ferner erzeugt die zentrale Datenverarbeitungseinheit eine Nachricht an einen Empfänger, wobei der ausgelesene Zugangscode in die Nachricht eingebunden wird.

In einem Ausführungsbeispiel der Erfindung liest die zentrale Datenverarbeitungseinheit zur Zuordnung des Zugangscodes zu einem Empfänger die Empfängeridentifikation aus dem Datenpaket aus. Alternativ kann die zentrale Datenverarbeitungseinheit zur Zuordnung des Zugangscodes zu einem Empfänger die Identifikation eines Gegenstands aus dem Datenpaket auslesen und auf eine Datenbank zugreifen, in der eine Zuordnung zwischen Identifikationen von Gegenständen und Empfängeridentifikationen hinterlegt ist.

Von der zentralen Datenverwaltungseinheit können auch Daten an das mobile Gerät übertragen werden, welche diese Daten an die Kommunikationseinrichtung der Bedieneinheit übermittelt.

Die Erfindung bringt den Vorteil mit sich, dass ein Datentransfer zwischen einer Fachanlage und einer zentralen Datenverwaltungseinheit erfolgen kann, ohne dass eine kostenaufwändige Online-Verbindung vorliegen muss. Die erfindungsgemäße Fachanlage eignet sich somit insbesondere für die Aufstellung in Gebieten, in denen keine ausreichende Infrastruktur an Datenleitungen vorhanden ist.

Weitere Vorteile, Besonderheiten und zweckmäßige Weiterbildungen der Erfindung ergeben sich aus den Unteransprüchen und der nachfolgenden Darstellung bevorzugter Ausführungsbeispiele anhand der Abbildungen.

Von den Abbildungen zeigt:
- Fig. 1: ein Ausführungsbeispiel einer erfindungsgemäßen Fachanlage mit ei- ner drahtlosen Schnittstelle;
- Fig. 2: ein Ausführungsbeispiel einer Fachanlage mit einer Kabelschnittstelle;
- Fig. 3: ein Ausführungsbeispiel einer Fachanlage mit einer Andockstation;
- Fig. 4: ein Ausführungsbeispiel für die Anbindung mehrerer Fachanlagen an eine zentrale Datenverarbeitungseinheit;
- Fig. 5: ein Ausführungsbeispiel für Komponenten in Verbindung mit einer Be- dieneinheit; und
- Fig. 6: ein Ablaufschema für ein Ausführungsbeispiel des erfindungsgemäßen Verfahrens.
- Die in Fig. 1: dargestellte Schließfachanlage stellt ein mögliches Ausführungsbeispiel der erfindungsgemäßen Fachanlage dar, an dem die wesentlichen Merkmale der Erfindung und weitere mögliche Ausgestaltungen erläu- tert werden.

Die Fachanlage 10 umfasst mehrere Fächer 11, die jeweils mit einer Tür verschließbar sind. Bei den Türen kann es sich beispielsweise um übliche Klappen handeln, die von einem Bediener manuell geschwenkt werden können. Ferner kann es sich um Türen handeln, bei denen eine üblicherweise elektronische Ansteuerung das automatische Öffnen und Schließen der Fachtür bewirkt, ohne dass eine Person manuell tätig werden muss.

Die Fachanlage kann ferner durch eine Paternosteranlage gebildet sein, in der die Steuerung eines Paternostersystems mehrere Aufbewahrungsfächer vor eine oder mehrere verschließbare Öffnungen verfährt. Beispielsweise ist lediglich eine Tür oder ein Rollo vorgesehen, durch die/das Gegenstände eingestellt und entnommen werden können. Bei der Einstellung eines Gegenstands verfährt die Steuerung der Fachanlage ein freies Aufbewahrungsfach der Paternosteranlage hinter die Türöffnung, so dass der Gegenstand eingestellt werden kann. Der eingestellte Gegenstand wird dem Fach zugeordnet, so dass das Fach zur Abholung des Gegenstands erneut hinter die Türöffnung verfahren werden kann.

In einem weiteren Ausführungsbeispiel kann es sich bei der Fachanlage um einen aufgestellten Behälter oder Container handeln, in dessen Inneren sich ein Regalsystem befindet, das von einem in mehreren Achsen verfahrbaren Transportsystem bedient wird. Ein Gegenstand wird über eine verschließbare Öffnung in den Container eingebracht und vom Transportsystem entgegen genommen. Die Steuerung des Transportsystems wählt einen geeigneten Ablageplatz für den Gegenstand aus und das Transportsystem legt ihn dort ab. Bei der Abholung des Gegenstands wird der Ablageplatz abgerufen und der Gegenstand wird von dem Transportsystem dort aufgenommen und vor die Öffnung verfahren, so dass der Gegenstand von einer Person entnommen werden kann.

Unabhängig von der Bauart der Fachanlage weist sie üblicherweise wenigstens eine Bedieneinheit 20 auf, mit der Zustell- und Abholvorgänge an der Anlage abgewickelt werden. Die Bedieneinheit kann einen Monitor, eine Tastatur, Vorrichtungen zur Entgegennahme von Identifikations-, Kredit- und Geldkarten und Scanner zur Erfassung beispielsweise von Barcodes auf Gegenständen aufweisen.

Die erfindungsgemäße Fachanlage weist eine Steuereinheit 21 auf, mit der die Fachanlage gesteuert wird. Eine beispielhafte Verbindung der Steuereinheit 21 mit der Bedieneinheit 20, einem Codeerzeugungsmittel 23 und einer Speichereinheit ist schematisch in Fig. 5 dargestellt. Die Steuereinheit 21 steuert die Schließmechanismen der Fächer an, wobei sie beispielsweise Zugangskennungen von Empfängern auswertet, die einen für sie eingestellten Gegenstand aus der Fachanlage abholen möchten. Ferner ordnet die Steuereinheit Identifikationen von Gegenständen und/oder Empfängeridentifikationen zu Fachnummern zu, so dass ein Fach automa-tisch von der Steuereinheit geöffnet werden kann, wenn die zugehörige Identifikation erfasst wurde. Wurde für einen Empfänger ein Gegenstand in einem Fach der Fachanlage deponiert, wir diesem Fach beispielsweise die Empfängeridentifikation dieses Kunden zugeordnet und die Zuordnung in einer Speichereinheit 22 hinterlegt. Sobald sich der Kunde an der Bedieneinheit mit seiner Empfängeridentifikation einloggt und den korrekten Zugangscode angibt, wird die Zuordnung zu Fachnummern aufgerufen und das Fach mit dem für diesen Empfänger eingestellten Gegenstand kann geöffnet werden.

Die Verknüpfung eines Faches mit einem Empfänger kann jedoch auch über die Identifikation des darin deponierten Gegenstands oder den für die Abholung dieses Gegenstands erzeugten Zugangscodes erfolgen. Jegliche dieser Zuordnungen wird vorzugsweise in der Speichereinheit 22 hinterlegt und kann von der Steuereinheit 21 aufgerufen werden.

In einem besonders bevorzugten Ausführungsbeispiel der Erfindung ist es vorgesehen, dass die Zugangscodes zur Abholung von Gegenständen von einem Codeerzeugungsmittel 23 in Verbindung mit der Steuereinheit 21 erzeugt werden. Das Codeerzeugungsmittel erzeugt für jeden eingestellten Gegenstand einen Einmalcode, der für die Abholung an den Empfänger übermittelt wird. Üblicherweise erfolgt die Codeerzeugung von einer zentralen Datenverarbeitungseinheit 60, welche Zugangscode für mehrere an das System angeschlossene Fachanlagen erzeugt. Da diese Zugangscodes üblicherweise über Internetverbindungen oder Standleitungen an die jeweilige Fachanlage übermittelt werden müssen, hat es sich bei Fachanlagen ohne permanente Online-Verbindung jedoch als vorteilhaft erwiesen, dass jede Fachanlage Einmalcodes für die eigene Verwendung erzeugt.

Bei der Codeerzeugung im Codeerzeugungsmittel 23 können verschiedene bekannte Verfahren zur Anwendung kommen. Insbesondere besteht die Möglichkeit, erfasste Empfängeridentifikationen oder Identifikationen von eingestellten Gegenständen in die Codeerzeugung einfließen zu lassen.

Die erfindungsgemäße Fachanlage weist ferner eine Kommunikationseinrichtung 40 auf, mit der Daten von der Steuereinheit 21 abgerufen und an ein mobiles Gerät 30 übermittelt werden können. Das mobile Gerät wird von einem Zusteller mitgeführt oder befindet sich in einem Fahrzeug des Zustellers. Vorzugsweise handelt es sich bei dem mobilen Gerät um einen Handscanner. Die Kommunikationseinrichtung kann auf unterschiedliche Weisen mit dem mobilen Gerät kommunizieren. Beispielsweise können sowohl das mobile Gerät 30 als auch die Kommunikationseinrichtung 40 mit einer drahtlosen Schnittstelle zur Übertragung von Daten ausgerüstet sein. Eine solche drahtlose Übertragung ist in Fig. 1 dargestellt, wobei ein mobiles Gerät 30 und die Kommunikationseinrichtung 40 beispielsweise über eine Bluetooth- oder Infrarot-Schnittstelle verfügen können.

In dem in Fig. 2 dargestellten Ausführungsbeispiel der Erfindung werden Daten über ein Kabel 41 übertragen, wozu das mobile Gerät 30' und die Kommunikationseinrichtung 40' eine Kabelschnittstelle aufweisen. In einem in der Fig. 3 dargestellten Ausführungsbeispiel erfolgt die Datenübertragung über eine Andockstation, die sich innerhalb der Kommunikationseinrichtung 40" befindet. Das zugehörige mobile Gerät 30" ist so ausgebildet, dass es bei Einbringen in die Andockstation eine Datenübertragung ermöglicht. Dies kann ebenfalls drahtlose oder kontaktbehaftet erfolgen.

Das mobile Gerät kann vorzugsweise mit einer zentralen Datenverarbeitungseinheit 60 verbunden werden, um der Datenverarbeitungseinheit die aus der Fachanlage ausgelesenen Daten zur Verfügung zu stellen. Diese Verbindung kann ebenfalls drahtlos beispielsweise über ein Funk- oder GSM-Netz erfolgen, so dass das mobile Gerät erfasste Daten sofort an die zentrale Datenverarbeitungseinheit 60 übermitteln kann. In einem alternativen Ausführungsbeispiel erfolgt eine verzögerte Datenübertragung, bei ein mobiles Gerät beispielsweise am Ende der Zustelltour eines Zustellers von diesem in eine Andockstation eines Verteilzentrums eingebracht wird, so dass die Daten gesammelt aus gelesen werden können. In diesem Fall sind die jeweiligen Verteilzentren mit der zentralen Datenverwaltungseinheit 60 verbunden, so dass die Daten über eine Internet- oder Standleitung übertragen werden können.

Identifikationen von Gegenständen, die in die Fachanlage 10 eingestellt werden, können ebenfalls auf unterschiedliche Weise erfasst werden. Beispielsweise können sie durch einen Zusteller mit einem Barcodescanner 50 der Bedieneinheit 20 erfasst werden. Stellt der Zusteller einen Gegenstand in ein geöffnetes Fach ein, scannt er somit zuvor den Barcode auf diesem Gegenstand ein und die Steuereinheit 21 kann eine Zuordnung zwischen dem Fach und dem Gegenstand vornehmen, die in der Speichereinheit 22 hinterlegt wird.

In einem alternativen Ausführungsbeispiel scannt der Zusteller den Barcode des Gegenstands mit seinem Handscanner ein und diese Identifikation eines Gegenstands wird von dem Handscanner auf die oben beschriebene Weise an die Kommunikationseinrichtung der Fachanlage übertragen. Für diese Ausführungsform eignen sich insbesondere Ausführungsformen, bei denen die Datenübertragung zwischen dem mobilen Gerät und der Kommunikationseinrichtung drahtlose oder über ein Kabel erfolgt, da der Zusteller bei diesen Ausführungsformen einen Barcode einscannen und diesen beispielsweise durch Auslösen eines Druckschalters auf dem Handscanner an die Kommunikationseinrichtung übertragen kann. Bei einer Ausführungsform mit Dockingstation müsste der Zusteller das mobile Gerät dagegen für die Einstellung mehrerer Gegenstände wiederholt für die Datenübertragung einlegen und wieder herausnehmen, um einen Barcode einzuscannen.

Empfängeridentifikationen können ebenfalls auf unterschiedliche Weisen erfasst werden. Beispielsweise kann eine Empfängeridentifikation in Form eines Namens oder einer Kunden-ID von einem Zusteller über eine Tastatur 51 oder einen Touchscreen eingegeben werden. Wie bereits zur Eingabe von Identifikationen von Gegenständen erläutert, können Empfängeridentifikationen jedoch auch mit dem mobilen Gerät erfasst und daraufhin über die Kommunikationseinrichtung an die Fachanlage übertragen werden.

Die erfassten Informationen können von der Steuereinheit der Fachanlage unterschiedlich verarbeitet werden. Wenigstens eine der Identifikationen wird jedoch dazu verwendet, um einen im Codeerzeugungsmittel 23 erzeugten Zugangscode einer Identifikation zuzuordnen. Dazu kann jeweils die Empfängeridentifikation, die Identifikation eines Gegenstands oder beispielsweise auch eine Fachnummer verwendet werden. Vorzugsweise erfolgt die Zuordnung jedoch über die Empfängeridentifikation.

Wird ein Gegenstand in einer Fachanlage 10 eingestellt, wird somit in einem Ausführungsbeispiel der Erfindung, das in Fig. 6 anhand eines Ablaufschemas dargestellt ist, zuerst die Empfängeridentifikation erfasst, indem der Zusteller beispielsweise eine Kundennummer eingibt. Daraufhin erfasst der Zusteller die Identifikation des Gegenstands beispielsweise über einen Barcode. Ist bereits ein Fach geöffnet, können diese Daten nun von der Steuereinheit der jeweiligen Fachnummer zugeordnet werden. Alternativ erfolgen erst jetzt eine Fachöffnung und ebenfalls eine Zuordnung von Daten zu der Fachnummer. Dies ist beispielsweise der Fall, wenn die Steuereinheit Fächer unterschiedlicher Größe in Abhängigkeit von erfassten Identifikationen von Gegenständen öffnet.

Das Codeerzeugungsmittel 23 erzeugt einen Zugangscode für dieses Fach bzw. den Gegenstand und ordnet den Code ebenfalls zu. Dabei kann eine Zuordnung zu der Fachnummer, der Empfängeridentifikation und/oder der Identifikation des Gegenstands erfolgen. Vorzugsweise werden alle Daten und ihre Zuordnung in einem Datenpaket 70 hinterlegt, das von der Steuereinheit 21 erzeugt wird. Das Datenpaket wird an die Kommunikationseinrichtung und von dieser an das mobile Gerät des Zustellers übermittelt. Vorzugsweise werden mehrere Datenpakete für mehrere Zustellungen übertragen.

Die übertragenen Datenpakete werden von dem mobilen Gerät an die zentrale Datenverwaltungseinheit 60 übermittelt, welche den Zugangscode aus dem Datenpaket ausliest. Ferner liest die Empfängeridentifikation oder die Identifikation eines Gegenstands aus dem Datenpaket aus. Liest sie die Empfängeridentifikation aus, kann der Empfänger bestimmt werden. Liest sie Identifikation eines Gegenstands aus, besteht die Möglichkeit, dass bei Versendung des Gegenstands eine Zuordnung zwischen der Identifikation und dem Empfänger in der zentralen Datenverwaltungseinheit hinterlegt wurde, so dass der Empfänger ebenfalls bestimmt werden kann.

Die zentrale Datenverwaltungseinheit 60 erzeugt daraufhin eine Nachricht 80 für den Empfänger. Die Nachricht kann beispielsweise als SMS oder E-Mail erzeugt werden. Die Nachricht 80 enthält wenigstens den extrahierten Zugangscode, der von dem Empfänger benötigt wird, um den für ihn deponierten Gegenstand abzuholen. Der Empfänger begibt sich zu der Fachanlage und identifiziert sich beispielsweise über eine Kunden-ID. Die Steuereinheit 21 der Fachanlage ermittelt aus dieser Empfängeridentifikation das für den Kunden belegte Fach und öffnet es auf herkömmliche Weise bei Eingabe des korrekten Codes.

Das mobile Gerät des Zustellers dient somit zum Transfer von Daten von der Fachanlage zu einer zentralen Datenverwaltungseinheit 60. Die Fachanlage kann dazu auch Fehlermeldungen oder sonstige Betriebsdaten übermitteln, die für die zentrale Datenverwaltungseinheit für die Verwaltung mehrerer Fachanlagen von Interesse sind.

Zusätzlich kann das mobile Gerät dazu genutzt werden, Daten von der zentralen Datenverwaltungseinheit an die Fachanlage zu übertragen. Beispielsweise kann es sich dabei um Konfigurationsdaten oder Nutzerprofile handeln, die von der Steuereinheit 21 der Fachanlage verarbeitet werden.

### Bezugszeichenliste:

- 10: Fachanlage; Paketfachanlage
- 11: Aufbewahrungsfach
- 20: Bedieneinheit
- 21: Steuereinheit
- 22: Speichereinheit
- 23: Codeerzeugungsmittel
- 30: Mobiles Gerät Bluetooth
- 30': Mobiles Gerät Kabelschnittstelle
- 30": Mobiles Gerät Andockstation
- 40: Kommunikationsvorrichtung Bluetooth
- 40': Kommunikationsvorrichtung Kabelschnittstelle
- 41: Kabel
- 40": Kommunikationsvorrichtung Andockstation
- 50: Barcodescanner
- 51: Tastatur; Touchscreen
- 60: Zentrale Datenverarbeitungseinheit
- 70: Datenpaket
- 80: Benachrichtigung

## Patentansprüche

1. Fachanlage (10), umfassend mehrere Fächer (11) zur Einstellung und Abholung von Gegenständen, wobei die Fachanlage eine Bedieneinheit (20) mit einer Steuereinheit (21) zur Steuerung der Fachanlage (10) umfasst,
**dadurch gekennzeichnet,**
**dass** die Bedieneinheit (20) eine Kommunikationseinrichtung (40;40';40") mit Mitteln zum Abruf von Daten von der Steuereinheit (21) und zur Übertragung der abgerufenen Daten an ein mobiles Gerät (30;30';30") umfasst.

2. Fachanlage nach Anspruch 1,
**dadurch gekennzeichnet,**
die Kommunikationseinrichtung (40;40';40") Mittel zum Empfang von Daten von einem mobilen Gerät (30;30';30") und zur Verarbeitung der Daten in der Steuereinheit (21) der Fachanlage umfasst.

3. Fachanlage nach einem der Ansprüche 1 und 2,
**dadurch gekennzeichnet,**
**dass** die Bedieneinheit (20) Mittel zur Erfassung von Identifikationen von Gegenständen umfasst, wobei diese Mittel so ausgebildet sind, dass die Identifikationen direkt von den Gegenständen erfassbar sind oder die Identifikationen von dem mobilen Gerät (30;30';30") an die Bedieneinheit (20) übermittelbar sind.

4. Fachanlage nach Anspruch 3,
**dadurch gekennzeichnet,**
**dass** die Bedieneinheit (20) Mittel zur Erfassung von Empfängeridentifikationen umfasst, wobei diese Mittel so ausgebildet sind, dass die Empfängeridentifikation über ein Eingabemittel (51) eingebbar ist oder die Empfängeridentifikation von dem mobilen Gerät (30;30';30") an die Bedieneinheit (20) übermittelbar ist, und dass die Steuereinheit (21) Mittel zur Zuordnung einer Empfängeridentifikation zu der Identifikation eines Gegenstands umfasst.

5. Fachanlage nach einem der Ansprüche 1 bis 4,
**dadurch gekennzeichnet,**
**dass** die Steuereinheit (21) in Verbindung mit einem Codeerzeugungsmittel (23) zur Erzeugung eines Zugangscodes für die Fachanlage (10) steht.

6. Fachanlage nach Anspruch 5,
**dadurch gekennzeichnet,**
**dass** die Steuereinheit (21) Mittel zur Zuordnung jeweils eines im Codeerzeugungsmittel (23) erzeugten Zugangscodes zu Identifikationsdaten eines Gegenstands und/oder einer Empfängeridentifikation aufweist, wobei die Steuereinheit (21) Mittel zur Erzeugung eines Datenpakets (70) aus einem Zugangscode und den zugeordneten Identifikationsdaten eines Gegenstands und/oder einer Empfängeridentifikation umfasst, und dass die Kommunikationseinrichtung (40;40';40") Mittel zum Abruf des Datenpakets (70) von der Steuereinheit (21) und zur Übertragung des abgerufenen Datenpakets (70) an ein mobiles Gerät (30;30';30") umfasst.

7. Fachanlage nach einem der Ansprüche 1 bis 6,
**dadurch gekennzeichnet,**
**dass** das mobile Gerät (30;30';30") mit einer zentralen Datenverwaltungseinheit (60) verbindbar ist, welche Mittel zum Empfangen von Daten von dem mobilen (30;30';30") Gerät umfasst.

8. Fachanlage nach Anspruch 7,
**dadurch gekennzeichnet,**
**dass** die zentrale Datenverwaltungseinheit (60) Mittel zum Senden von Daten an das mobile Gerät (30;30';30") umfasst, während das mobile Gerät (30;30';30") Mittel zum Empfangen von Daten von der zentralen Datenverwaltungseinheit (60) aufweist.

9. Fachanlage nach einem der Ansprüche 7 und 8,
**dadurch gekennzeichnet,**
**dass** die zentrale Datenverwaltungseinheit (60) Mittel zum Auslesen eines Zugangscodes aus einem Datensatz (70) und Mittel zur Erzeugung einer Nachricht (80) an einen Empfänger aufweist, wobei die Nachricht (80) den ausgelesenen Zugangscode enthält.

10. Fachanlage nach einem der Ansprüche 1 bis 9,
**dadurch gekennzeichnet,**
**dass** das mobile Gerät (30;30';30") ein Handscanner ist.

11. Fachanlage nach einem der Ansprüche 1 bis 10,
**dadurch gekennzeichnet,**
**dass** sich das mobile Gerät (30;30';30") an einem Fahrzeug befindet.

12. Fachanlage nach einem der Ansprüche 1 bis 11,
**dadurch gekennzeichnet,**
die Steuereinheit (21) in Verbindung mit einer Speichereinheit (22) steht, in welcher Daten hinterlegbar sind.

13. Fachanlage nach einem der Ansprüche 1 bis 12,
**dadurch gekennzeichnet,**
**dass** die Kommunikationseinrichtung (40;40';40") eine Bluetooth-Schnittstelle (40) zur Kommunikation mit einem mobilen Gerät (30) umfasst.

14. Fachanlage nach einem der Ansprüche 1 bis 13,
**dadurch gekennzeichnet,**
**dass** die Kommunikationseinrichtung (40;40';40") eine Kabelschnittstelle (40') zur Kommunikation mit einem mobilen Gerät (30') umfasst.

15. Fachanlage nach einem der Ansprüche 1 bis 14,
**dadurch gekennzeichnet,**
**dass** die Kommunikationseinrichtung (40;40';40") eine Andockstation (40") zur Aufnahme eines mobilen Gerätes (30") und zur Kommunikation mit dem mobilen Gerät (30") umfasst.

16. Fachanlage nach einem der Ansprüche 3 bis 15,
**dadurch gekennzeichnet,**
**dass** das Erfassungsmittel der Bedieneinheit (20) zur Erfassung von Identifikationsdaten von Gegenständen ein Barcodescanner (50), eine Tastatur (51) und/oder ein Touchscreen ist.

17. Fachanlage nach einem der Ansprüche 4 bis 15,
**dadurch gekennzeichnet,**
**dass** das Erfassungsmittel der Bedieneinheit (20) zur Erfassung von Empfängeridentifikationen eine Tastatur (51) und/oder ein Touchscreen ist.

18. Verfahren für den Datentransfer einer Steuereinheit (21) einer Fachanlage (10),
**dadurch gekennzeichnet,**
**dass** von einer Kommunikationseinrichtung (40;40';40") einer Bedieneinheit (20) der Fachanlage (20) Daten von der Steuereinheit (21) abgerufen und an ein mobiles Gerät (30;30';30") übertragen werden.

19. Verfahren nach Anspruch 18,
**dadurch gekennzeichnet,**
**dass** die übertragenen Daten von dem mobilen Gerät (30;30';30") an eine zentrale Datenverwaltungseinheit (60) übertragen werden.

20. Verfahren nach einem der Ansprüche 18 und 19,
**dadurch gekennzeichnet,**
**dass** die Kommunikationseinrichtung (40;40';40") der Bedieneinheit (20) Daten von dem mobilen Gerät (30;30';30") empfängt und die Steuereinheit (21) diese empfangenen Daten verarbeitet.

21. Verfahren nach Anspruch 20,
**dadurch gekennzeichnet,**
**dass** das mobile Gerät (30;30';30") Daten von der zentralen Datenverwaltungseinheit (60) empfängt und an die Kommunikationseinrichtung (40;40';40") der Bedieneinheit (20) weiterleitet.

22. Verfahren nach einem der Ansprüche 18 bis 21,
**dadurch gekennzeichnet,**
**dass** die Bedieneinheit (20) Identifikationen von Gegenständen erfasst, wobei sie die Identifikationen direkt von den Gegenständen erfasst oder die Identifikationen von dem mobilen Gerät (30;30';30") an die Bedieneinheit (20) übermittelt werden.

23. Verfahren nach einem der Ansprüche 18 bis 22,
**dadurch gekennzeichnet,**
**dass** die Bedieneinheit (20) eine Empfängeridentifikation erfasst, wobei diese Empfängeridentifikation über ein Eingabemittel (51) erfasst wird oder die Empfängeridentifikation von dem mobilen Gerät (30;30';30") an die Bedieneinheit (20) übermittelt wird, und dass die Steuereinheit (21) die Empfängeridentifikation zu der Identifikation eines Gegenstands zuordnet.

24. Verfahren nach einem der Ansprüche 18 bis 23,
**dadurch gekennzeichnet,**
**dass** ein Codeerzeugungsmittel (23) in Verbindung mit der Steuereinheit (21) einen Zugangscode für die Fachanlage (10) erzeugt, und dass die Steuereinheit (21) jeweils einen im Codeerzeugungsmittel (23) erzeugten Zugangscode zu Identifikationsdaten eines Gegenstands und/oder einer Empfängeridentifikation zuordnet, wobei die Steuereinheit (21) ein Datenpaket (70) aus einem Zugangscode und den zugeordneten Identifikationsdaten eines Gegenstands und/oder einer Empfängeridentifikation erzeugt, und dass die Kommunikationseinrichtung (40;40';40") das Datenpaket (70) von der Steuereinheit (21) abruft und das abgerufene Datenpaket (70) an ein mobiles Gerät (30;30';30") übermittelt.

25. Verfahren nach Anspruch 24,
**dadurch gekennzeichnet,**
**dass** in die Codeerzeugung durch das Codeerzeugungsmittel (23) die Empfängeridentifikation und/oder die Identifikation eines Gegenstands einfließt.

26. Fachanlage nach einem der Ansprüche 24 und 25,
**dadurch gekennzeichnet,**
**dass** das Datenpaket (70) von dem mobilen Gerät (30;30';30") an die zentrale Datenverwaltungseinheit (60) übermittelt wird und dass die zentrale Datenverarbeitungseinheit (60) den Zugangscode aus einem Datensatz (70) ausliest und eine Nachricht (80) an einen Empfänger erzeugt, wobei der ausgelesene Zugangscode in die Nachricht (80) eingebunden wird.

27. Fachanlage nach Anspruch 26,
**dadurch gekennzeichnet,**
**dass** die zentrale Datenverarbeitungseinheit (60) zur Zuordnung des Zugangscodes zu einem Empfänger die Empfängeridentifikation aus dem Datenpaket (70) ausliest.

28. Fachanlage nach Anspruch 26,
**dadurch gekennzeichnet,**
**dass** die zentrale Datenverarbeitungseinheit (60) zur Zuordnung des Zugangscodes zu einem Empfänger die Identifikation eines Gegenstands aus dem Datenpaket (70) ausliest und auf eine Datenbank zugreift, in der eine Zuordnung zwischen Identifikationen von Gegenständen und Empfängeridentifikationen hinterlegt ist.

29. Verfahren nach einem der Ansprüche 18 bis 28,
**dadurch gekennzeichnet,**
**dass** von der zentralen Datenverwaltungseinheit (60) Daten an das mobile Gerät (30;30';30") übertragen werden, welche diese Daten an die Kommunikationseinrichtung (40;40';40") der Bedieneinheit (20) übermittelt.

30. Verfahren nach einem der Ansprüche 18 bis 29,
**dadurch gekennzeichnet,**
**dass** die Datenübertragung zwischen der Kommunikationseinrichtung (40;40';40") und einem mobilen Gerät (30;30';30") über eine Bluetooth-Schnittstelle (40) erfolgt.

31. Verfahren nach einem der Ansprüche 18 bis 30,
**dadurch gekennzeichnet,**
**dass** die Datenübertragung zwischen der Kommunikationseinrichtung (40;40';40") und einem mobilen Gerät (30;30';30") über eine Kabelschnittstelle (40') erfolgt.

32. Verfahren nach einem der Ansprüche 18 bis 31,
**dadurch gekennzeichnet,**
**dass** die Datenübertragung zwischen der Kommunikationseinrichtung (40;40';40") und einem mobilen Gerät (30;30';30") über eine Andockstation (40") erfolgt, in welche das mobile Gerät (30") eingebracht wird.
